# FASCICULE DE BREVET EUROPEEN

(11) **EP 2 997 624 B1**
(45) Date de publication et mention de la délivrance du brevet: **23.09.2020**
(21) Numéro de dépôt: 14725415.5
(22) Date de dépôt: 16.05.2014
(51) Int. Cl.: H01P 5/04

(54) **ADAPTATEUR D'IMPEDANCE REGLABLE A INDUCTANCE ET CAPACITE VARIABLES SIMULTANEMENT**
EINSTELLBARER IMPEDANZADAPTER MIT GLEICHZEITIG VARIABLER INDUKTANZ UND KAPAZITÄT
ADJUSTABLE IMPEDANCE ADAPTER WITH SIMULTANEOUSLY VARIABLE INDUCTANCE AND CAPACITANCE

(30) Priorité: 17.05.2013 FR 1301141
(43) Date de publication de la demande: 23.03.2016
(73) Titulaire: THALES, 92400 Courbevoie (FR)
(72) Inventeur: PONARD, Pascal, F-74200 Thonon-les-bains (FR); REGNARD, Guillaume, F-74200 Thonon-les-bains (FR); DARGES, Bernard, F-74200 Thonon-les-bains (FR); PEILLEIX-DELPHE, Guy, F-74200 Thonon-les-bains (FR)
(74) Mandataire: Collet, Alain
(86) Numéro de dépôt international: PCT/EP2014/060118
(87) Numéro de publication internationale: WO 2014/184359

(56) Documents cités:
- EP-A1- 2 453 518
- FR-A1- 2 972 858
- US-A- 3 697 902
- US-A- 3 792 385
- US-A1- 2009 111 315
- US-B1- 7 449 893

## Description

L'invention concerne un adaptateur d'impédance réglable, et, plus précisément, un adaptateur d'impédance comprenant une inductance et une capacité variables simultanément.

L'adaptation d'impédance est une technique permettant d'optimiser le transfert d'une puissance électrique entre un émetteur et un récepteur, l'émetteur pouvant être une source électrique, un émetteur radio ou un générateur de micro-ondes, et, le récepteur pouvant être une antenne rayonnante, un plasma ou une charge quelconque d'impédance variable. Un circuit comprenant une inductance et une capacité est généralement utilisé pour simuler l'adaptation de l'impédance du récepteur. Les fréquences transmises sans atténuation sont celles pour lesquelles l'adaptation entre l'émetteur et le récepteur est réalisée.

La figure 1 est un schéma de principe d'un adaptateur d'impédance à coulisseaux isolants mobiles en translation, bien connu sous le nom d'adaptateur d'impédance de type « slug ».

L'adaptateur d'impédance 1 comprend une portion de ligne coaxiale 2 s'étendant selon une direction longitudinale d_{long}, la portion de ligne coaxiale 2 étant disposée entre un émetteur 3 et un récepteur 4.

Le tronçon de ligne coaxiale 2 comprend une âme centrale conductrice 5, un milieu électriquement isolant 6 entourant l'âme centrale 5, un blindage conducteur 7, et au moins une partie isolante 8a appelée « quart d'onde » mobile en translation selon la direction longitudinale d_{long}, la partie mobile coulissant sur l'âme centrale 5. Typiquement, le milieu électriquement isolant 6 est de l'air ou du vide. L'utilisation d'une unique partie mobile 8a peut permettre de compenser une différence d'impédance entre l'émetteur 3 et le récepteur 4 comprise entre 25 et 100 ohms. Avantageusement, l'utilisation de deux parties mobiles 8a ; 8b peut permettre de compenser une différence d'impédance entre l'émetteur et le récepteur de l'ordre de quelques ohms.à plusieurs centaines d'ohms.

Les parties mobiles 8a ; 8b ont une longueur selon la direction longitudinale de *λ*/4 avec $λ = {λ}_{T} / \sqrt{{ε}_{r 8}} ,$ *λ_{T}* étant la longueur d'onde de travail dans le vide ou dans l'air de l'adaptateur d'impédance 1 et *ε*_{*r*8} étant la permittivité du matériau constituant les parties mobiles 8a et 8b. Le matériau des parties mobiles 8a ; 8b est typiquement du PolyTétraFluoroEthylène ou PTFE.

Un adaptateur d'impédance, selon l'art connu, peut être modélisé à l'aide d'un circuit électrique comprenant une inductance variable et deux capacités fixes. L'inductance est dépendante de la position des parties mobiles isolantes 8a ; 8b sur la portion de ligne coaxiale 2. Les documents US7449893, US3792385 et EP2453518 décrivent des adaptateurs d'impédance variable.

Ces dispositifs d'adaptation sont bien appropriés pour des fréquences élevées au-delà du gigahertz. Elles sont, par contre, inappropriées à la réalisation de dispositifs compacts travaillant dans une gamme de longueurs d'ondes plus faibles. Les dispositifs auraient alors des dimensions trop importantes.

Dans ce contexte, il est proposé un adaptateur d'impédance de petites dimensions et permettant un ajustement d'impédance en fonction de deux paramètres variables simultanément une inductance et une capacité. Cet adaptateur est particulièrement adapté à des fréquences inférieures au gigahertz, et plus particulièrement dans une bande de fréquences comprise entre 100 et 900 MHz.

Selon un aspect de l'invention, il est proposé un adaptateur d'impédance réglable connecté à une première extrémité à un émetteur et à une deuxième extrémité à un récepteur. L'adaptateur comprend un tronçon de ligne coaxiale s'étendant selon une direction coaxiale, le tronçon de ligne coaxiale comprenant une âme centrale conductrice s'étendant selon la direction coaxiale, un milieu électriquement isolant entourant l'âme centrale et un blindage conducteur entourant le milieu électriquement isolant, et un coulisseau conducteur mobile en translation. Une première distance entre le coulisseau et la deuxième extrémité permet de faire varier l'inductance de l'adaptateur d'impédance. Une troisième distance selon une direction transverse à la direction coaxiale entre des parois externes du coulisseau conducteur et les parois internes du blindage est variable entre les deux extrémités du tronçon de ligne coaxiale et permet de faire varier une capacité de l'adaptateur d'impédance.

Ainsi, l'inductance et une capacité de l'adaptateur d'impédance dépendent de la position du coulisseau sur le tronçon de ligne coaxiale.

En d'autres termes, un unique mouvement de translation du coulisseau à l'intérieur du tronçon de ligne coaxiale permet de faire varier l'inductance et la capacité simultanément sur au moins une partie du tronçon de ligne coaxiale.

Selon l'invention, le coulisseau est mobile en translation selon la direction coaxiale.

Selon un mode de réalisation, le blindage comprend au moins une portion tronconique s'étendant selon la direction coaxiale permettant une variation d'une capacité de manière continue. Alternativement, le tronçon de ligne coaxiale comprend deux parties cylindriques de diamètres différents s'étendant selon la direction coaxiale et rejointes par un épaulement permettant une modulation de la capacité de manière discrète entre deux valeurs préalablement définies.

Une troisième distance entre les parois externes du coulisseau conducteur selon la direction transversale et les parois internes du blindage est supérieure à une valeur de seuil permettant de conserver une isolation suffisante entre le coulisseau et le blindage.

Avantageusement, le coulisseau est relié à un doigt de manœuvre isolant débouchant dans une rainure des parois du blindage, la rainure s'étendant selon la direction coaxiale, le doigt isolant étant destiné à être connecté à un système de déplacement selon la direction coaxiale. Avantageusement, le doigt de manœuvre est relié à un anneau isolant permettant de conserver une isolation suffisante entre le coulisseau conducteur et le blindage.

Avantageusement, une longueur du coulisseau selon la direction coaxiale est inférieure à *λ*/4 avec $λ = {λ}_{T} / \sqrt{{ε}_{r}}$ et *λ_{T}* étant la longueur d'onde de travail de l'adaptateur d'impédance dans l'air ou dans le vide. Une telle longueur permet l'élaboration d'un adaptateur compact.

Selon un autre mode de réalisation, l'âme centrale comprend au moins une portion tronconique. Alternativement, l'âme centrale comprend deux parties cylindriques ayant des diamètres différents rejointes par un épaulement et permettant une modulation de la capacité selon deux valeurs préalablement définies.

Une troisième distance entre les parois internes du coulisseau conducteur et les parois externes de l'âme centrale est supérieure à une valeur seuil permettant de conserver une isolation suffisante.

Avantageusement, le milieu électriquement isolant est un fluide diélectrique permettant avantageusement le refroidissement de l'adaptateur.

Avantageusement, une fenêtre isolante est disposée au niveau de la deuxième extrémité, entre les parois externes de l'âme centrale et les parois internes du blindage, la fenêtre isolante correspond à une capacité fixe de l'adaptateur d'impédance.

Avantageusement, l'épaisseur de la fenêtre isolante selon la direction coaxiale est inférieure à *λ*/4 avec $λ = {λ}_{T} / \sqrt{{ε}_{r 19}}$ et *λ_{T}* étant la longueur d'onde de travail dans l'air ou dans le vide de l'adaptateur et εᵣ₁₉ étant la permittivité du matériau isolant de la fenêtre isolante.

La fenêtre isolante comprend un matériau isolant de constante diélectrique supérieure à la constante diélectrique du matériau isolant.

L'invention sera mieux comprise à l'étude de quelques modes de réalisation décrits à titre d'exemples nullement limitatifs, et illustrés par des dessins annexés sur lesquels :
- la figure 1, déjà décrite, représente un schéma de principe d'un adaptateur d'impédance de type « slug » selon l'art connu,
- la figure 2 représente un premier mode de réalisation d'un adaptateur d'impédance selon l'invention,
- la figure 3 représente un cas particulier du premier mode de réalisation présenté sur la figure 2, selon l'invention.
- la figure 4 représente un circuit électrique équivalent à l'adaptateur d'impédance, selon l'invention,
- la figure 5 représente un deuxième mode de réalisation d'un adaptateur d'impédance, selon l'invention,
- la figure 6 représente un cas particulier du deuxième mode de réalisation présenté sur la figure 5, selon l'invention, et
- la figure 7 représente une mesure du coefficient de réflexion en fonction de la fréquence entre un émetteur et un récepteur, l'adaptation étant réalisée à l'aide d'un adaptateur d'impédance selon l'invention.

La figure 2 représente un mode de réalisation d'un adaptateur d'impédance.

L'adaptateur d'impédance 1, selon l'invention, est destiné à être connecté en une première extrémité 9a à un émetteur 3 et en sa deuxième extrémité 9b à un récepteur 4, l'émetteur 3 et le récepteur 4 n'étant pas représentés sur la figure 2.

L'adaptateur d'impédance 1 comprend un tronçon de ligne coaxiale 12, s'étendant selon une direction coaxiale dcoax, à l'intérieur duquel un coulisseau conducteur 13 est mobile en translation.

Le tronçon de ligne coaxiale 12 comprend une âme centrale conductrice 14, un milieu électriquement isolant 15 entourant l'âme centrale 14 et un blindage conducteur 16 entourant le matériau isolant 15.

On comprendra que le paramétrage précis des dimensions de l'adaptateur d'impédance 1 selon l'invention dépend du type d'application. Dans le cas d'une adaptation entre un générateur de micro-ondes et une enceinte dans laquelle un plasma est allumé, par exemple, l'adaptation à réaliser est fonction de la puissance du générateur de micro-ondes, de la nature du gaz utilisé pour générer le plasma ou de la pression de l'enceinte dans laquelle est allumé le plasma.

Une paroi interne 16a et une paroi externe 16b du blindage 16 présentent au moins une rainure 17, non visible sur la figure 2, de direction parallèle à la direction coaxiale dcoax permettant la manipulation du coulisseau 13.

Avantageusement, le matériau électriquement isolant 15 est un fluide diélectrique, pouvant être de l'air, un gaz, ou du vide, autrement dit, un gaz à une pression inférieure à la pression atmosphérique. Alternativement, le matériau isolant 15 peut être un fluide permettant avantageusement le refroidissement du tronçon de ligne coaxial 12. Eventuellement, le fluide peut être relativement visqueux permettant une lubrification des zones de frottement du coulisseau 13 avec l'âme centrale 14 ou le blindage 16 du tronçon de ligne coaxiale 12 ce qui facilite le déplacement du coulisseau 13 à l'intérieur du tronçon de ligne coaxiale 12.

Le coulisseau 13 est un élément comprenant un matériau conducteur, de symétrie de circonvolution autour de l'âme centrale 14. Il est mobile en translation à l'intérieur du tronçon de ligne selon la direction coaxiale. Avantageusement, la longueur du coulisseau 13 selon la direction coaxiale est inférieure à un quart d'onde. En d'autres termes, l'épaisseur du coulisseau 13 est inférieure à *λ*/4, avec $λ = {λ}_{T} / \sqrt{{ε}_{r 15}}$ et *λ_{T}* étant la longueur d'onde de travail dans l'air ou dans le vide de l'adaptateur d'impédance 1, ou, en d'autres termes, la longueur d'onde entrant dans l'adaptateur 1 et εᵣ₁₅ étant la permittivité du matériau isolant 15.

Une première distance d1 entre la deuxième extrémité 9b du tronçon de ligne coaxiale 12 et le coulisseau 13 permet de régler une inductance L1 de l'adaptateur d'impédance 1.

Avantageusement, le coulisseau 13 est relié à un doigt de manœuvre isolant 18 débouchant dans la rainure 17 des parois 16a ; 16b du blindage 16 et permettant le déplacement du coulisseau 13. Avantageusement, le doigt de manœuvre 18 est relié à un anneau isolant 18b entourant le coulisseau 13 et permettant de garantir une isolation entre le coulisseau 13 et le blindage 16 sur toute la longueur du tronçon de ligne 12. Alternativement, une troisième distance d3 selon une direction transverse à la direction coaxiale entre les parois externes 13b du coulisseau 13 et les parois internes 16a du blindage 16 est supérieure à une valeur de seuil d2ₛₑᵤᵢₗ permettant ainsi d'isoler électriquement l'âme centrale conductrice 14 du blindage conducteur 16.

Le déplacement du coulisseau 13 peut être effectué manuellement ou automatiquement.

Le déplacement automatique du coulisseau 13, peut être réalisé à l'aide d'un micromoteur, non représenté sur la figure 2. Avantageusement, le micromoteur est asservi en position permettant un déplacement rapide du coulisseau 13, et, par voie de conséquence, une adaptation rapide, typiquement de l'ordre de 50 à 100 ms.

Dans le mode de réalisation décrit, au moins une portion du tronçon de ligne coaxiale 12 présente des parois internes 16a et externes 16b du blindage 16 de forme tronconique. Bien évidemment, les parois 16a et 16b du blindage 16 peuvent présenter une forme tronconique sur toute la longueur du tronçon 12 selon la direction coaxiale dcoax. Alternativement, seules les parois internes 16a du blindage 16 peuvent présenter au moins une portion de forme tronconique.

L'adaptateur selon l'invention présente une deuxième distance comprise entre les parois internes 16a du blindage et les parois de l'âme centrale, la deuxième distance variant entre la première et la deuxième extrémité 9a ; 9b.

La troisième distance d3 entre les parois externes 13b du coulisseau 13 et les parois internes 16a du blindage 16, selon la direction transverse dtrans, dépend de la première distance d1 entre le coulisseau 13 et la deuxième extrémité 9b du tronçon de ligne coaxiale 12.

Selon une variante de ce premier mode de réalisation représentée sur la figure 3, le blindage 16 du tronçon de ligne coaxiale 12 présente au moins deux parties cylindriques, s'étendant selon la direction coaxiale dcoax, les au moins deux parties cylindriques ayant des diamètres différents. Les au moins deux parties cylindriques étant connectées entre elles par au moins un épaulement 20. La troisième distance d3 peut alors varier entre deux valeurs.

La troisième distance d3 entre les parois externes 13b du coulisseau 13 et les parois internes 16a du blindage 16 permet de régler une première capacité C1 de l'adaptateur d'impédance 1 selon l'invention.

Avantageusement, le tronçon de ligne coaxiale 12 comprend une fenêtre isolante 19 au niveau de la deuxième extrémité 9b située entre des parois externes 14b de l'âme centrale 14 et les parois internes 16a du blindage 16. Avantageusement, la longueur de la fenêtre isolante 19, selon la direction coaxiale dcoax, est inférieure à un quart d'onde soit *λ*/4, avec $λ = {λ}_{T} / \sqrt{{ε}_{r 19}}$ et *λ_{T}* étant la longueur d'onde de travail dans l'air ou dans le vide de l'adaptateur d'impédance 1 et εᵣ₁₉ étant la permittivité du matériau isolant de la fenêtre isolante 19. Avantageusement, la constante diélectrique du matériau de la fenêtre isolante 19 présente une constante diélectrique supérieure à la constante diélectrique du matériau isolant 15. La fenêtre isolante 19 correspond à une capacité fixe C2 de l'adaptateur d'impédance 1, cette capacité fixe C2 étant non réglable.

La fenêtre isolante 19 peut avantageusement jouer le rôle de fenêtre étanche au vide lorsque l'adaptateur d'impédance 1 est utilisé entre un générateur de micro-ondes et une enceinte à plasma.

L'adaptation d'impédance 1 utilisant un adaptateur d'impédance 1 selon l'invention peut être modélisée à l'aide d'un circuit électrique représenté en figure 4 comprenant une inductance variable L1, une capacité variable C1 et une capacité fixe C2.

Dans l'exemple décrit en figure 2, le tronçon de ligne coaxiale 12 comprend un partie cylindrique et une partie tronconique selon la direction coaxiale dcoax. L'inductance variable L1 dépend de la première distance d1 selon la direction coaxiale dcoax entre le coulisseau 13 et la deuxième extrémité 9b, la capacité variable C2 dépend de la troisième distance d3 entre les parois externes 13b du coulisseau 13 selon la direction transverse dtrans et les parois internes 16a du blindage 16, la capacité fixe C2 correspond à la capacité induite par la présence de la fenêtre isolante 19.

Sur la partie tronconique du tronçon coaxiale 12, la troisième distance d3 entre les parois externes 13b du coulisseau 13 et les parois 16a internes du blindage 16 selon la direction transverse dtrans est dépendante de la première distance d1 entre le coulisseau 13 et la deuxième extrémité 9b de tronçon de ligne coaxiale 12. En d'autres termes, la capacité C1 et l'inductance L1 sont des paramètres variables, la capacité C1 étant dépendante de l'inductance L1.

En résumé, sur au moins une partie du tronçon de ligne coaxiale, un unique mouvement de translation du coulisseau permet de faire varier l'inductance et la capacité.

La dépendance entre les valeurs de la capacité et l'inductance induit une limitation de l'intervalle d'adaptation possible. Il est donc nécessaire de choisir judicieusement l'intervalle de valeurs en fonction de l'application choisie. La limitation de l'intervalle d'adaptation permet une adaptation d'impédance plus rapide.

Sur la partie cylindrique du tronçon de ligne coaxiale 12, la troisième distance d3 est indépendante de la première distance d1. En d'autres termes, il est possible de faire varier uniquement la valeur de l'inductance L1 sans modifier la valeur de la capacité variable C1.

Le circuit électrique modélisant l'adaptateur d'impédance 1 selon l'invention comprend deux capacités en parallèle, l'une variable C1 et l'autre fixe C2 et une inductance variable L1, la capacité variable C1 étant dépendante de l'inductance L1 sur la partie tronconique du tronçon de ligne coaxiale 12. Sur la partie cylindrique du tronçon de ligne coaxiale 12, la capacité variable C1 est constante.

Selon un autre mode de réalisation, il est proposé un adaptateur réglable présentant une deuxième distance constante d'une extrémité à une autre, la troisième distance selon la direction transverse dtrans à la direction coaxiale entre les parois externes du coulisseau 13b et les parois internes 16a du blindage 16 est variable. En d'autres termes, le coulisseau se déplace en translation à l'intérieur du tronçon de ligne selon une direction non parallèle à la direction coaxiale permettant de faire varier l'inductance et une capacité simultanément.

La figure 5 représente un deuxième mode de réalisation de l'adaptateur d'impédance, selon un aspect de l'invention.

L'adaptateur d'impédance 1 selon ce deuxième mode de réalisation comprend, comme précédemment, un tronçon de ligne coaxiale 12 comprenant une âme centrale 14, un matériau isolant 15 entourant l'âme centrale 14 et un blindage 16 entourant le matériau isolant 15. L'adaptateur 1 comprend en outre un coulisseau 13 conducteur mobile en translation à l'intérieur du tronçon de ligne coaxiale, et, éventuellement, une fenêtre isolante 19 située au niveau de la deuxième extrémité 9b.

Le mode de réalisation décrit dans cet exemple diffère du mode de réalisation précédent en ce que le blindage 16 est cylindrique sur toute la longueur du tronçon de ligne selon la direction coaxiale dcoax. Par contre, au moins une portion de l'âme centrale 14 est de forme tronconique selon la direction coaxiale. En variante, toute la longueur des parois l'âme centrale 14 selon la direction coaxiale dcoax est de forme tronconique. Le coulisseau 13 est de symétrie de révolution, il est avantageusement disposé à proximité des parois 16a internes du blindage 16. Comme précédemment, la première distance d1 entre le coulisseau 13 et la deuxième extrémité 9b correspond à l'inductance variable L1 de l'adaptateur d'impédance 1, la fenêtre isolante 19 permet de réaliser la capacité fixe C2. En l'espèce, la troisième distance d3 est comprise entre les parois 13a internes selon la direction transverse dtrans du coulisseau 13 et les parois de l'âme centrale 14.

Selon une variante de ce premier mode de réalisation représentée sur la figure 6, l'âme centrale du tronçon de ligne coaxiale 12 présente au moins deux parties cylindriques, s'étendant selon la direction coaxiale dcoax, les au moins deux parties cylindriques ayant des diamètres différents. Les au moins deux parties cylindriques sont connectées entre elles par au moins un épaulement. La troisième distance d3 peut varier entre deux valeurs.

De manière générale, l'adaptateur d'impédance 1 est dimensionné de manière à propager l'énergie selon un mode Trans-Electro-Magnetique ou TEM, autrement dit, un mode assurant la même propagation à toutes les fréquences inférieures à une fréquence maximale fₘₐₓ.

Plus précisément, pour un rapport entre le rayon b du tronçon de ligne coaxiale 12 et le rayon a de l'âme centrale 14 donné, la valeur maximale permise pour b est donnée par la formule : $b = \frac{9,07}{{f}_{max \left(1+a/b\right) \sqrt{{ε}_{r}}}}$

Les valeurs de l'inductance variable L1 et de la capacité variable C1 peuvent être calculées comme suit : ${L}_{1} = \frac{{μ}_{0}}{2 π} Ln \left(\frac{b}{a}\right) . d 1 et {C}_{1} = \frac{2 {πε}_{0} {ε}_{r}}{ln \left(\frac{b}{a}\right)} . d 2$
L₁ : inductance variable
C₁ : capacité variable
µ₀ :perméabilité du vide
d1 : distance entre le coulisseau 13 et la deuxième extrémité 9b du tronçon de ligne coaxiale
d2 : distance entre les parois externes 13b du coulisseau et les parois internes 16a ou distance entre les parois internes 13a du coulisseau 13 et les parois de l'âme centrale 14
b : rayon du tronçon de ligne coaxiale
a : rayon de l'âme centrale
εₒ : permittivité du vide
εᵣ : permittivité du matériau isolant entre le coulisseau 13 et le blindage 16. fₘₐₓ : la fréquence maximale.

La figure 7 représente le coefficient de réflexion en fonction de la fréquence.

Ce graphique a été obtenu en mesurant la puissance réfléchie à l'entrée d'un adaptateur d'impédance 1 réalisé selon l'invention.

On entend par « coefficient de réflexion » le rapport entre la puissance incidente et la puissance réfléchie. Sur ce graphique, le coefficient de réflexion est exprimé en décibel.

La mesure est réalisée pour un adaptateur l'impédance 1 disposé entre un émetteur 3 d'impédance Z_{E} de 50 ohms et un récepteur 4 d'impédance Z_{R} de 10 ohms, l'adaptateur d'impédance 1 utilisé étant réalisé selon le premier mode de réalisation proposé (figure 2). La fréquence de travail est de 350 MHz.

Le blindage 16 de l'adaptateur 1 est de forme tronconique sur toute la longueur selon la direction coaxiale Dcoax du tronçon de ligne coaxiale 12. L'adaptateur 1 a une longueur selon la direction coaxiale dcoax de 40 mm, le rayon de la partie tronconique au niveau de la première extrémité mesure 10,1 mm et le rayon de la partie tronconique au niveau de la deuxième extrémité mesure 9,76 mm.

Dans ces conditions, la courbe représentée en figure 6 présente un pic pour une fréquence de 350 MHz. Pour cette valeur de fréquence, le coefficient de réflexion est inférieure - 20 dB. Ce coefficient de réflexion correspond à une adaptation quasiment parfaite, la puissance réfléchie représentant moins de 1% de la puissance incidente.

## Revendications

1. Adaptateur d'impédance réglable pouvant être connecté à une première extrémité (9a) à un émetteur (3) et à une deuxième extrémité (9b) à un récepteur (4), l'adaptateur (1) comprenant un tronçon de ligne coaxiale (12) s'étendant selon une direction coaxiale (dcoax), le tronçon de ligne coaxiale (12) comprenant une âme centrale conductrice (14) s'étendant selon la direction coaxiale (dcoax), un milieu isolant (15) entourant l'âme centrale (14) et un blindage conducteur (16) entourant le matériau isolant (15) et un coulisseau conducteur (13) mobile en translation à l'intérieur du tronçon de ligne coaxiale (12), l'adaptateur étant configuré de manière à ce que une première distance (d1) entre le coulisseau (13) et la deuxième extrémité (9b) permet de faire varier l'inductance (L1) de l'adaptateur d'impédance (1), une deuxième distance (d2) comprise entre des parois internes (16a) du blindage et des parois de l'âme centrale (14), varie entre la première et la deuxième extrémité (9a, 9b), une troisième distance (d3) selon une direction transverse (dtrans) à la direction coaxiale (dcoax) soit entre les parois externes (13b) du coulisseau (13) conducteur selon la direction transverse (dtrans) et les parois internes (16a) du blindage (16) soit entre les parois (13a) internes selon la direction transverse (dtrans) du coulisseau (13) et les parois de l'âme centrale (14) est variable entre les deux extrémités (9a ; 9b) du tronçon de ligne coaxiale (12) et permet de faire varier une capacité de l'adaptateur d'impédance, la capacité et l'impédance varie simultanément sur au moins une partie du tronçon de ligne coaxiale au cours d'un unique mouvement de translation du coulisseau le long du tronçon de ligne coaxiale.

2. Adaptateur selon la revendication 1 dans lequel le blindage (16) comprend au moins une portion tronconique s'étendant selon la direction coaxiale (dcoax).

3. Adaptateur selon la revendication 1 dans lequel le blindage (16) comprend deux parties cylindriques de diamètres différents et s'étendant selon la direction coaxiale (dcoax), rejointes par un épaulement (20).

4. Adaptateur selon l'une des revendications 1 à 3 dans lequel le coulisseau (13) est relié à un doigt de manœuvre isolant (18) débouchant dans une rainure (17) des parois (16a ; 16b) du blindage (16), la rainure (17) s'étendant selon la direction coaxiale (dcoax), le doigt de manœuvre (18) étant destiné à être connecté à un système de déplacement selon la direction coaxiale (dcoax).

5. Adaptateur selon l'une des revendications 2 ou 3 dans lequel la troisième distance (d3) entre les parois externes (13b) du coulisseau (13) conducteur selon la direction transverse (dtrans) et les parois internes (16a) du blindage (16) est supérieure à une valeur de seuil permettant de conserver une isolation entre le coulisseau conducteur (13) et le blindage conducteur (16).

6. Adaptateur selon la revendication 4 dans lequel le doigt de manœuvre (18) est relié à un anneau isolant (18a) entourant le coulisseau (13) et permettant de conserver une isolation suffisante entre le coulisseau conducteur (13) et le blindage conducteur (16).

7. Adaptateur selon la revendication 1 dans lequel l'âme centrale (14) comprend au moins une portion tronconique s'étendant selon la direction coaxiale (dcoax) permettant de faire varier une capacité (C1) de l'adpatateur d'impédance..

8. Adaptateur selon la revendication 1 dans lequel l'âme centrale (14) comprend deux parties cylindriques de diamètres différents, s'étendant selon la direction coaxiale (dcoax), rejointes par un épaulement.

9. Adaptateur selon l'une des revendications 7 ou 8 dans lequel la troisième distance (d3) entre les parois internes (13a) du coulisseau conducteur (13) et les parois externes (14b) de l'âme centrale (14) est supérieure à une valeur de seuil permettant de conserver un isolation suffisante entre le coulisseau conducteur (13) et le blindage conducteur (16).

10. Adaptateur selon l'une des revendications précédentes dans lequel une longueur du coulisseau (13) selon la direction coaxiale (dcoax) est inférieure à *λ*/4 avec $λ = {λ}_{T} / \sqrt{{ε}_{R 15}}$ et *λ_{T}* étant la longueur d'onde de travail dans l'air ou le vide de l'adaptateur d'impédance et *ε*_{*R*15} étant la permittivité du matériau isolant (15).

11. Adaptateur selon l'une des revendications précédentes dans lequel le matériau isolant (15) est un fluide diélectrique.

12. Adaptateur selon l'une des revendications précédentes dans lequel une fenêtre isolante (19) est située à une des extrémités (9a ; 9b) de l'adaptateur d'impédance 1 entre les parois (14b) de l'âme centrale (14) et les parois internes (16a) du blindage (16).

13. Adaptateur selon la revendication 12 dans lequel l'épaisseur de la fenêtre isolante (19) selon la direction coaxiale (dcoax) est inférieure à *λ*/4 avec $λ = {λ}_{T} / \sqrt{{ε}_{R 19}}$ et *λ_{T}* étant la longueur d'onde de travail dans l'air ou dans le vide de l'adaptateur d'impédance et *ε*_{*R*19} étant la permittivité du matériau de la fenêtre isolante (19).

14. Adaptateur selon la revendication 12 ou 13 dans lequel la fenêtre isolante (19) comprend un matériau isolant de constante diélectrique supérieure à la constante diélectrique du matériau isolant (15).

## Patentansprüche

1. Einstellbarer Impedanzadapter, welcher an einem ersten Ende (9a) mit einem Sender (3) und an einem zweiten Ende (9b) mit einem Empfänger (4) verbunden werden kann, wobei der Adapter (1) einen Abschnitt einer Koaxialleitung (12) beinhaltet, welche sich in eine koaxiale Richtung (dcoax) erstreckt, wobei der Abschnitt der Koaxialleitung (12) einen mittleren leitfähigen Kern (14) beinhaltet, welcher sich in die koaxiale Richtung (dcoax) erstreckt, ein isolierendes Medium (15), das den mittleren Kern (14) umgibt, und eine leitfähige Schirmung (16), die das isolierende Medium (15) und einen leitfähigen, verschiebbar beweglichen Schieber (13) innerhalb des Abschnitts der Koaxialleitung (12) umgibt, wobei der Adapter so konfiguriert ist, dass ein erster Abstand (d1) zwischen dem Schieber (13) und dem zweiten Ende (9b) es ermöglicht, die Induktivität (L1) des Impedanzadapters (1) zum Variieren zu veranlassen, dass ein zweiter Abstand (d2), welcher zwischen den inneren Wänden (16a) der Schirmung und den Wänden des mittleren Kerns (14) beinhaltet ist, zwischen dem ersten und dem zweiten Ende (9a, 9b) variiert, dass ein dritter Abstand (d3) entlang einer Querrichtung (dtrans) zur koaxialen Richtung (dcoax), entweder zwischen den äußeren Wänden (13b) des leitfähigen Schiebers (13) entlang der Querrichtung (dtrans) und den inneren Wänden (16a) der Schirmung (16), oder zwischen den inneren Wänden (13a) entlang der Querrichtung (dtrans) des Schiebers (13) und den Wänden des mittleren Kerns (14) zwischen den beiden Enden (9a; 9b) des Abschnitts der Koaxialleitung (12) variabel ist und es ermöglicht, eine Kapazität des Impedanzadapters zum Variieren zu veranlassen, wobei die Kapazität und die Impedanz gleichzeitig über mindestens einen Teil des Abschnitts der Koaxialleitung im Zuge einer einzigen Verschiebungsbewegung des Schiebers entlang des Abschnitts der Koaxialleitung variieren.

2. Adapter nach Anspruch 1, wobei die Schirmung (16) mindestens einen kegelstumpfartigen Abschnitt beinhaltet, welcher sich entlang der koaxialen Richtung (dcoax) erstreckt.

3. Adapter nach Anspruch 1, wobei die Schirmung (16) zwei zylindrische Abschnitte unterschiedlicher Durchmesser beinhaltet, welche sich entlang der koaxialen Richtung (dcoax) erstrecken, die über eine Schulter (20) zusammengefügt sind.

4. Adapter nach einem der Ansprüche 1 bis 3, wobei der Schieber (13) mit einem isolierenden Betätigungsfinger (18) verbunden ist, welcher in eine Nut (17) der Wände (16a; 16b) der Schirmung (16) mündet, wobei die Nut (17) sich entlang der koaxialen Richtung (dcoax) erstreckt, wobei der Betätigungsfinger (18) dazu bestimmt ist, mit einem System zur Bewegung entlang der koaxialen Richtung (dcoax) verbunden zu werden.

5. Adapter nach einem der Ansprüche 2 oder 3, wobei der dritte Abstand (d3) zwischen den äußeren Wänden (13b) des leitfähigen Schiebers (13) entlang der Querrichtung (dtrans) und den inneren Wänden (16a) der Schirmung (16) einen Schwellenwert überschreitet, welcher es ermöglicht, eine Isolation zwischen dem leitfähigen Schieber (13) und der leitfähigen Schirmung (16) aufrechtzuerhalten.

6. Adapter nach Anspruch 4, wobei der Betätigungsfinger (18) mit einem isolierenden Ring (18a) verbunden ist, welcher den Schieber (13) umgibt und es ermöglicht, eine ausreichende Isolation zwischen dem leitfähigen Schieber (13) und der leitfähigen Schirmung (16) aufrechtzuerhalten.

7. Adapter nach Anspruch 1, wobei der mittlere Kern (14) mindestens einen kegelstumpfartigen Abschnitt beinhaltet, welcher sich entlang der koaxialen Richtung (dcoax) erstreckt und es ermöglicht, eine Kapazität (C1) des Impedanzadapters zum Variieren zu veranlassen.

8. Adapter nach Anspruch 1, wobei der mittlere Kern (14) zwei zylindrische Abschnitte unterschiedlicher Durchmesser beinhaltet, welche sich entlang der koaxialen Richtung (dcoax) erstrecken, die über eine Schulter zusammengefügt sind.

9. Adapter nach einem der Ansprüche 7 oder 8, wobei der dritte Abstand (d3) zwischen den inneren Wänden (13a) des leitfähigen Schiebers (13) und den äußeren Wänden (14b) des mittleren Kerns (14) einen Schwellenwert überschreitet, welcher es ermöglicht, eine Isolation zwischen dem leitfähigen Schieber (13) und der leitfähigen Schirmung (16) aufrechtzuerhalten.

10. Adapter nach einem der vorhergehenden Ansprüche, wobei eine Länge des Schiebers (13) entlang der koaxialen Richtung (dcoax) kleiner als λ/4 ist, wobei λ= ${λ}_{T} / \sqrt{{ε}_{R 15}}$ und wobei λ_{T} die Arbeitswellenlänge in der Luft oder im Vakuum des Impedanzadapters ist und wobei ε_{R15} die Permittivität des isolierenden Materials (15) ist.

11. Adapter nach einem der vorhergehenden Ansprüche, wobei das isolierende Material (15) ein dielektrisches Fluid ist.

12. Adapter nach einem der vorhergehenden Ansprüche, wobei ein isolierendes Fenster (19) an einem der Enden (9a; 9b) des Impedanzadapters 1 zwischen den Wänden (14b) des mittleren Kerns (14) und den inneren Wänden (16a) der Schirmung (16) befindlich ist.

13. Adapter nach Anspruch 12, wobei die Dicke des isolierenden Fensters (19) entlang der koaxialen Richtung (dcoax) kleiner als λ/4 ist, wobei $λ = {λ}_{T} / \sqrt{{ε}_{R 19}}$ und wobei λ_{T} die Arbeitswellenlänge in der Luft oder im Vakuum des Impedanzadapters ist und wobei ε_{R19} die Permittivität des Materials des isolierenden Fensters (19) ist.

14. Adapter nach Anspruch 12 oder 13, wobei das isolierende Fenster (19) ein isolierendes Material mit einer höheren dielektrischen Konstante als die dielektrische Konstante des isolierenden Materials (15) beinhaltet.

## Claims

1. An adjustable impedance adapter able to be connected at a first end (9a) to a transmitter (3) and at a second end (9b) to a receiver (4), the adapter (1) comprising a coaxial line section (12) extending in a coaxial direction (dcoax), the coaxial line section (12) comprising a conductive central core (14) extending in the coaxial direction (dcoax), an insulating medium (15) surrounding the central core (14) and a conductive shield (16) surrounding the insulating material (15) and a conductive slide (13) that can translationally move inside the coaxial line section (12), the adapter being configured so that a first distance (d1) between the slide (13) and the second end (9b) allows the inductance (L1) of the impedance adapter (1) to be varied, a second distance (d2) ranging between the internal walls (16a) of the shield and the walls of the central core (14) varies between the first and the second end (9a, 9b), a third distance (d3) in a transverse direction (dtrans) to the coaxial direction (dcoax), that is either between the external walls (13b) of the conductive slide (13) in the transverse direction (dtrans) and the internal walls (16a) of the shield (16), or that is between the internal walls (13a) in the transverse direction (dtrans) of the slide (13) and the walls of the central core (14), is variable between the two ends (9a; 9b) of the coaxial line section (12) and allows a capacitance of the impedance adapter to be varied, wherein the capacitance and the impedance simultaneously vary on at least one portion of the coaxial line section during a single translation movement of the slide along the coaxial line section.

2. The adapter as claimed in claim 1, wherein the shield (16) comprises at least one frustoconical portion extending in the coaxial direction (dcoax).

3. The adapter as claimed in claim 1, wherein the shield (16) comprises two cylindrical parts having different diameters and extending in the coaxial direction (dcoax), joined by a shoulder (20).

4. The adapter as claimed in one of claims 1 to 3, wherein the slide (13) is connected to an insulating operating finger (18) emerging into a groove (17) of the walls (16a; 16b) of the shield (16), the groove (17) extending in the coaxial direction (dcoax), the operating finger (18) being intended to be connected to a system for moving in the coaxial direction (dcoax).

5. The adapter as claimed in one of claims 2 or 3, wherein the third distance (d3) between the external walls (13b) of the conductive slide (13) in the transverse direction (dtrans) and the internal walls (16a) of the shield (16) is greater than a threshold value allowing insulation to be maintained between the conductive slide (13) and the conductive shield (16).

6. The adapter as claimed in claim 4, wherein the operating finger (18) is connected to an insulating ring (18a) surrounding the slide (13) and allowing sufficient insulation to be maintained between the conductive slide (13) and the conductive shield (16).

7. The adapter as claimed in claim 1, wherein the central core (14) comprises at least one frustoconical portion extending in the coaxial direction (dcoax) allowing a capacitance (C1) of the impedance adapter to be varied.

8. The adapter as claimed in claim 1, wherein the central core (14) comprises two cylindrical parts with different diameters, extending in the coaxial direction (dcoax), joined by a shoulder.

9. The adapter as claimed in one of claims 7 or 8, wherein the third distance (d3) between the internal walls (13a) of the conductive slide (13) and the external walls (14b) of the central core (14) is greater than a threshold value allowing sufficient insulation to be maintained between the conductive slide (13) and the conductive shield (16).

10. The adapter as claimed in one of the preceding claims, wherein a length of the slide (13) in the coaxial direction (dcoax) is less than λ/4, with $λ = {λ}_{T} / \sqrt{{ε}_{R 15}}$ and λ_{T} being the working wavelength in the air or in the vacuum of the impedance adapter and ε_{R15} being the permittivity of the insulating material (15).

11. The adapter as claimed in one of the preceding claims, wherein the insulating material (15) is a dielectric fluid.

12. The adapter as claimed in one of the preceding claims, wherein an insulating window (19) is located at one of the ends (9a; 9b) of the impedance adapter (1) between the walls (14b) of the central core (14) and the internal walls (16a) of the shield (16).

13. The adapter as claimed in claim 12, wherein the thickness of the insulating window (19) in the coaxial direction (dcoax) is less than λ/4, with $λ = {λ}_{T} / \sqrt{{ε}_{R 19}}$ and λ_{T} being the working wavelength in the air or in the vacuum of the impedance adapter and ε_{R19} being the permittivity of the material of the insulating window (19).

14. The adapter as claimed in claim 12 or 13, wherein the insulating window (19) comprises an insulating material with a dielectric constant that is greater than the dielectric constant of the insulating material (15).
